# EUROPÄISCHE PATENTSCHRIFT

(11) **EP 0 954 837 B1**
(45) Veröffentlichungstag und Bekanntmachung des Hinweises auf die Patenterteilung: **15.05.2002**
(21) Anmeldenummer: 98907880.3
(22) Anmeldetag: 23.01.1998
(51) Int. Cl.: G09F 1/12

(54) **STÄNDER**
STAND
SUPPORT

(30) Priorität: 24.01.1997 DE 19703754
(43) Veröffentlichungstag der Anmeldung: 10.11.1999
(73) Patentinhaber: "Durable" Hunke & Jochheim GmbH & Co. KG, 58636 Iserlohn (DE)
(72) Erfinder: MAIER-HUNKE, Horst-Werner, D-58640 Iserlohn (DE)
(74) Vertreter: Böning, Manfred, Prof.Dr.-Ing.
(86) Internationale Anmeldenummer: DE9800284
(87) Internationale Veröffentlichungsnummer: WO9833161

(56) Entgegenhaltungen:
- CH-A- 685 367
- GB-A- 2 268 822

## Beschreibung

### Technisches Gebiet

Die Erfindung betrifft einen Ständer mit Halter für Wendetafeln, Wendetaschen, Wendehüllen od. dgl.

### Stand der Technik

Bekannt ist ein Ständer der vorstehenden Art, der aus einer abgewinkelten Blechplatte besteht, deren Schenkel einen Winkel von weniger als 90° bilden (DURABLE, Katalog 950, S. 109). Der kürzere der beiden Schenkel bildet den Fuß des Ständers, während der längere Schenkel an seinem oberen und unteren Ende mit Schwenklager für die Wendetafeln od. dgl. aufweisenden Beschlägen versehen ist. Die Breite der Blechplatte und die Zahl der Beschläge hängt dabei von der Zahl der jeweils aufzunehmenden Wendetafeln ab.

Ein anderer bekannter Ständer besteht aus einem Gußfuß, mit dem ein vergleichsweise kurzer Schenkel einer abgewinkelten Blechplatte verschraubt ist (DURABLE, Katalog 950, S. 109). Der größere der beiden Schenkel ist auch hier wiederum mit Schwenklager aufweisenden Beschlägen versehen.

Bei einem dritten, aus der GB 2 268 822 A bekannten Ständer wird der Halter von einem mit einer Ringbuchmechanik versehenen Rahmen gebildet, der schwenkbar an einem mit einer Klappstütze versehenen Hauptteil des Ständers gelagert ist. In die Ringbuchmechanik läßt sich eine begrenzte Zahl von Wendehüllen zur Aufnahme von Fotographien einhängen.

In allen beschriebenen Fällen bestimmt die Zahl der Wendetafeln, Wendetaschen, Wendehüllen od. dgl. die Abmessungen des Ständers bzw. der den Ständer bildenden Teile. In der Praxis bedeutet dies, daß der Aufwand für die Herstellung der Ständer und für deren Lagerhaltung unerwünscht hoch ist.

### Darstellung der Erfindung

Der Erfindung liegt die Aufgabe zugrunde, einen Ständer der in Betracht gezogenen Art zu schaffen, der nach Art eines Modulsystems aufgebaut ist, das eine kostengünstige Änderung seiner Aufnahmekapazität ermöglicht. Gelöst wird diese Aufgabe durch einen Ständer, der erfindungsgemäß dadurch gekennzeichnet ist, daß er aus zwei Seitenteilen und mindestens einem lösbar mit diesen verbundenen Zwischenteil besteht, wobei jedem Zwischenteil jeweils ein Halter zugeordnet ist.

Der erfindungsgemäße Ständer bietet den Vorteil, daß seine Breite durch Verwendung einer mehr oder weniger großen Zahl von Zwischenteilen problemlos variiert und so an die Zahl der aufzunehmenden Wendetafeln od. dgl. angepaßt werden kann.

Als besonders vorteilhaft erweist es sich dabei, wenn die Zwischenteile so ausgestaltet sind, daß sie sich zur Aufnahme von Haltern eignen, die auch als Wandhalter nutzbar sind.

Weitere Einzelheiten und Merkmale der Erfindung ergeben sich aus den Unteransprüchen und der nachstehenden Beschreibung einer in der beigefügten Zeichnung dargestellten, besonders vorteilhaften Ausführungsform der Erfindung.

### Kurze Beschreibung der Zeichnungen

Es zeigen:
Fig. 1 die perspektivische Ansicht eines aus einem Zwischenteil und zwei Seitenteilen bestehenden Ständers schräg von vorn betrachtet,
Fig. 2 die perspektivische Ansicht des Ständers gemäß Fig. 1 schräg von hinten betrachtet,
Fig. 3 eine der Fig. 1 entsprechende Vorderansicht des mit einem Halter versehenen Ständers gemäß Fig. 1 und 2,
Fig. 4 eine der Fig. 2 entsprechende Rückansicht des mit einem Halter versehenen Ständers gemäß Fig. 1 und 2,
Fig. 5 die Vergrößerung der Aufnahmekapazität des Ständers gemäß Fig. 1 und 2 durch ein zusätzliches Zwischenteil,
Fig. 6 die Verbindung eines Zwischenteiles mit jeweils einem Halter,
Fig. 7 einen Ständer mit der dreifachen Aufnahmekapazität des Ständers gemäß Fig. 1 und 2,
Fig. 8 die Position eines sich auf einer Tischplatte abstützenden Ständers,
Fig. 9 die Möglichkeit einer unmittelbaren Befestigung eines Zwischenteiles am Rand einer Tischplatte mittels einer Klemmzwinge,
Fig. 10 ein auf eine Platte geschraubtes Zwischenteil,
Fig. 11 eine Einzelheit der Steckverbindung der in den Figuren 1 und 2 dargestellten Teile und
Fig. 12 die Ausgestaltung der die Steckverbindung zwischen den Teilen des Ständers gemäß Fig. 1 und 2 bildenden Nuten und Stege.

### Wege zur Ausführung der Erfindung

Der in den Figuren 1 und 2 dargestellte Ständer besteht aus zwei Seitenteilen 1 und 2 sowie einem Zwischenteil 3, wobei die regelmäßig mit Blei- oder anderen Gewichtseinlagen versehenen Seitenteile 1 und 2 hinsichtlich ihrer Form und Größe völlig übereinstimmen. Sowohl die Seitenteile 1 und 2 als auch das Zwischenteil 3 sind als Kunststoffspritzgußteile ausgebildet. An den freien Enden der Seitenteile 1 und 2 sind Stützkugeln 4 befestigt, die aus Gummi oder einem ähnlichen Rutschbewegungen entgegenwirkenden Material bestehen. Das Zwischenteil 3 weist eine Aufnahme 5 für einen Halter 6 auf. Bei dem Halter 6 handelt es sich ebenfalls um ein Kunststoffspritzgußteil, er besitzt einen schalenförmigen Grundkörper 7 mit einer zentralen Mulde 8, deren Rückwand 9 ein Langloch 10 und eine Bohrung 11 aufweist, um den Halter 6 bei Bedarf als Wandhalter nutzen zu können. Einzelheiten des Aufbaues des Halters 6 sind in der deutschen Patentanmeldung 196 23 904.4-26 beschrieben. Wie aus den Figuren 3 und 4 erkennbar, paßt der untere Abschnitt der Mulde 8 in die Aufnahme 5, wobei sich der untere Rand 12 des Halters 6 auf einen Quersteg 13 des Zwischenteiles 3 abstützt.

Wie aus den Figuren 5 bis 7 hervorgeht, läßt sich die Zahl der Zwischenteile 3 problemlos den jeweiligen Anforderungen entsprechend variieren. Mit nur zwei unterschiedlichen Bauteilen können mehr oder weniger breite Ständer hergestellt werden, wobei sich mit jedem Zwischenteil 3 mit Hilfe jeweils einer Schraube 14 ein Halter 6 verbinden läßt. Die Abstützung des Ständers auf einer beispielsweise von einer Tischplatte gebildeten Unterlage 15 erfolgt in allen Fällen über den vorderen unteren Rand 16 des Zwischenteiles 3 und über die Stützkugeln 4, wie dies in Fig. 8 gezeigt ist. Durch eine sinnvolle Formgebung der Aufnahme 5 des Zwischenteiles 3 läßt sich dieses unter Verzicht auf die Seitenteile 1 und 2 direkt z.B. am Rand der Unterlage 15 befestigen. Die Aufnahme 5 besitzt zu diesem Zweck einen Boden 17, der - wie in Fig. 9 gezeigt - entweder mit Hilfe einer Schraubzwinge 18 an der Unterlage 15 befestigt oder aber - wie in Fig. 10 dargestellt - mit dieser verschraubt werden kann.

Die Seitenteile 1,2 sind mit den Zwischenteilen 3 durch eine Steckverbindung miteinander gekoppelt, die aus Nuten und Stegen besteht. Eine besonders stabile Steckverbindung ist in den Figuren 11 und 12 dargestellt, sie besteht aus jeweils zwei Nuten 19, 20 und zwei Stegen 21,22. Um mit nur zwei unterschiedlich geformten Bauteilen, nämlich einem Zwischenteiltyp und einem Seitenteiltyp auskommen zu können, sind die Nuten 19,20 und Stege 21,22 der jeweils miteinander verbundenen Teile so geformt, daß ihre Konturen sich ab- bzw. überdecken, wenn man - wie in Fig. 12 gezeigt - die Nuten 19,20 und Stege 21,22 z.B des rechten Seitenteiles 2 in Richtung des Pfeiles 23 um 180° um eine zwischen den Teilen 2,3 gelegene, parallel zu den Nuten 19,20 und Stegen 21,22 verlaufende Achse 24 schwenkt. Um den sicheren Zusammenhalt der Teile zu gewährleisten, empfiehlt es sich, die Stege 21,22 der Steckverbindungen mit Brems- oder Rastnocken 25 zu versehen.

## Patentansprüche

1. Ständer mit Halter für Wendetafeln, Wendetaschen, Wendehüllen od. dgl., **dadurch gekennzeichnet, daß** er aus zwei Seitenteilen (1,2) und mindestens einem lösbar mit diesen verbundenen Zwischenteil (3) besteht, wobei jedem Zwischenteil (3) jeweils ein Halter (6) zugeordnet ist.

2. Ständer nach Anspruch 1, **dadurch gekennzeichnet, daß** die Seitenteile (1,2) und das Zwischenteil (3) bzw. die Zwischenteile (3) durch Steckverbindungen miteinander verbindbar sind.

3. Ständer nach Anspruch 2, **dadurch gekennzeichnet, daß** die Steckverbindungen von Nuten (19,20) und Stegen (21,22) an den sich gegenüberliegenden Seiten eines jeden Zwischenteiles (3) und an jeweils einem Rand eines jeden Seitenteiles (1,2) gebildet werden.

4. Ständer nach Anspruch 2 oder 3, **dadurch gekennzeichnet, daß** die Steckverbindungen aus mindestens jeweils zwei einer jeden der miteinander zu koppelnden Seiten zweier Teile zugeordneten Nuten (19,20) und Stegen (21,22) bestehen und daß die Nuten (19,20) und die formschlüssig in ihnen geführten Stege (21,22) der zu koppelnden Teile bezüglich ihrer Kontur so aufeinander abgestimmt sind, daß sie bei einer gedachten 180° Schwenkung des einen der beiden Teile um eine zwischen den Teilen gelegene, parallel zu den Nuten (19,20) und Stegen (21,22) verlaufende Achse (24) in eine deckungsgleiche Lage überführbar sind.

5. Ständer nach einem oder mehreren der Ansprüche 1 bis 4, **dadurch gekennzeichnet, daß** zu seiner Abstützung auf einer Unterlage (5) der vordere untere Rand (16) mindestens eines Zwischenteiles (3) und die gegenüber diesem Rand (6) nach hinten versetzt angeordneten Enden der Seitenteile (1,2) dienen.

6. Ständer nach Anspruch 5, **dadurch gekennzeichnet, daß** an den freien Enden der Seitenteile (1,2) elastische Stützkugeln (4) angeordnet sind.

7. Ständer nach einem oder mehreren der Ansprüche 1 bis 6, **dadurch gekennzeichnet, daß** jedes Zwischenteil (3) mit einer Aufnahme (5) für einen vorspringenden Abschnitt der Rückwand (8) eines Halters (6) versehen ist.

8. Ständer nach Anspruch 7, **dadurch gekennzeichnet, daß** die Aufnahme (5) einen flachen Boden (17) aufweist.

9. Ständer nach einem oder mehreren der Ansprüche 1 bis 8, **dadurch gekennzeichnet, daß** die Seiten- und Zwischenteile (1,2,3) als Hohlprofile aus Kunststoff ausgebildet sind.

10. Ständer nach Anspruch 9, **dadurch gekennzeichnet, daß** die Seitenteile (1,2) mit Gewichtseinlagen versehen sind.

11. Ständer nach einem oder mehreren der Ansprüche 3 bis 10, **dadurch gekennzeichnet, daß** die Stege (21,22) der Steckverbindungen mit Brems- und/oder Rastnocken (25) versehen sind.

12. Ständer nach einem oder mehreren der Ansprüche 1 bis 11, **dadurch gekennzeichnet, daß** sein Halter (6) bzw. seine Halter (6) eine Rückwand (9) mit einem Langloch (10) und einer Bohrung (11) aufweist.

13. Ständer nach einem oder mehreren der Ansprüche 1 bis 12, **dadurch gekennzeichnet, daß** jeder Halter (6) als Spritzgußteil mit einem schalenförmigen Grundkörper (7) und einer zentralen Mulde (8) ausgebildet ist.

14. Ständer nach Anspruch 7 und 13, **dadurch gekennzeichnet, daß** die zentrale Mulde (8) in die Aufnahme (5) des Zwischenteiles (3) paßt und daß sie mittels einer Schraube (14) mit letzterem verbindbar ist.

## Claims

1. Stand with support for swivel panels, swivel pockets, swivel sleeves or the like, **characterized in that** it comprises two side parts (1, 2) and at least one intermediate part (3) connected to said side parts in a releasable manner, each intermediate part (3) being assigned in each case one support (6).

2. Stand according to Claim 1 **characterized in that** the side parts (1, 2) and the intermediate part (3) or the intermediate parts (3) can be connected to one another by a plug-in connection.

3. Stand according to Claim 2, **characterized in that** the plug-in connections are formed by grooves (19, 20) and webs (21, 22) on the mutually opposite sides of each intermediate part (3) and on in each case one border of each side part (1, 2).

4. Stand according to Claim 2 or 3, **characterized in that** the plug-in connections comprise at least in each case two grooves (19, 20) and webs (21, 22) which are assigned to each of those sides of two parts which are to be coupled to one another, and **in that** the grooves (19, 20) and the webs (21, 22), guided in a form-fitting manner therein, of the parts which are to be coupled are coordinated with one another in terms of their contour such that, in the case of an imaginary pivoting operation of one of the two parts through 180° about an axis (24) located between the parts and running parallel to the grooves (19, 20) and webs (21, 22), said grooves and webs can be transferred into a congruent position.

5. Stand according to one of more of Claims 1 to 4, **characterized in that** the front bottom border (16) of at least one intermediate part (3) and those ends of the side parts (1, 2) which are offset to the rear in relation to said border (6) [sic] serve for supporting said stand on an underlying surface (5) [sic].

6. Stand according to Claim 5, **characterized in that** elastic supporting balls (4) are arranged at the free ends of the side parts (1, 2).

7. Stand according to one or more of Claims 1 to 6, **characterized in that** each intermediate part (3) is provided with a means (5) for accommodating a projecting section of the rear wall (8) [sic] of a support (6).

8. Stand according to Claim 7, **characterized in that** the accommodating means (5) has a flat base (17).

9. Stand according to one or more of Claims 1 to 8, **characterized in that** the side parts and intermediate parts (1, 2, 3) are designed as hollow plastic profiles.

10. Stand according to Claim 9, **characterized in that** the side parts (1, 2) are provided with weighting inserts.

11. Stand according to one or more of Claims 3 to 10, **characterized in that** the webs (21, 22) of the plug-in connections are provided with braking and/or latching protrusions (25).

12. Stand according to one or more of Claims 1 to 11, **characterized in that** its support (6) or its supports (6) has/have a rear wall (9) with a slot (10) and a bore (11).

13. Stand according to one or more of Claims 1 to 12, **characterized in that** each support (6) is designed as an injection moulding with a shell-like basic body (7) and a central hollow (8).

14. Stand according to claims 7 and 13, **characterized in that** the central hollow (8) fits into the accommodating means (5) of the intermediate part (3), and **in that** it can be connected to the latter by means of a screw (14).

## Revendications

1. Support muni d'une console d'appui pour plaques réversibles, poches réversibles, enveloppes réversibles ou similaires, **caractérisé en ce qu'**il est constitué de deux parties latérales (1,2) et d'au moins une partie intermédiaire (3) amovible et reliée à celles-ci, et **en ce qu'**une console d'appui (6) est associé à chaque partie intermédiaire (3).

2. Support selon la revendication 1, **caractérisé en ce que** les parties latérales (1,2) et la partie intermédiaire (3) ou les parties intermédiaires (3) peuvent être reliées entre elles par des liaisons de positionnement.

3. Support selon la revendication 2, **caractérisé en ce que** les liaisons de positionnement sont formées par des rainures (19, 20) et des nervures (21, 22) agencées en vis-à-vis sur les côtés de chaque partie intermédiaire (3) et sur un bord correspondant de chaque partie latérale (1, 2).

4. Support selon l'une des revendications 2 ou 3, **caractérisé en ce que** les liaisons de positionnement sont constituées d'au moins deux rainures (19, 20) et deux nervures (21, 22) agencées sur chacun des côtés à accoupler ensemble de deux parties et **en ce que** les rainures (19, 20) et les nervures (21, 22) des parties à accoupler, guidées dans celles-ci par une adaptation de forme, ont des contours mutuellement complémentaires, de telle sorte qu'elles peuvent être transférées dans une position de coïncidence par un mouvement de rotation imaginaire de 180 degrés de l'une des deux parties autour d'un axe (24) situé entre lesdites parties, parallèle aux rainures (19, 20) et aux nervures (21, 22).

5. Support selon l'une ou plusieurs des revendications 1 à 4, **caractérisé en ce que** le bord avant inférieur (16) d'au moins une partie intermédiaire (3) et les extrémités des parties latérales (1, 2) décalées vers l'arrière par rapport à ce bord (16), servent à l'appui dudit support sur une base (15).

6. Support selon la revendication 5, **caractérisé en ce que** des sphères élastiques (4) sont disposées aux extrémités libres des parties latérales (1, 2).

7. Support selon l'une ou plusieurs des revendications 1 à 8, **caractérisé en ce que** chaque partie intermédiaire (3) est pourvue d'un logement (5) pour une partie saillante de la paroi arrière (9) d'une console d'appui (6).

8. Support selon la revendication 7, **caractérisé en ce que** le logement (5) présente un fond plat (17).

9. Support selon l'une ou plusieurs des revendications 1 à 6, **caractérisé en ce que** les parties latérales et intermédiaires (1,2,3) sont formées par des profilés creux en matière synthétique.

10. Support selon la revendication 9, **caractérisé en ce que** les parties latérales (1, 2) sont pourvues de garnitures de lest.

11. Support selon l'une ou plusieurs des revendications 3 à 10, **caractérisé en ce que** les nervures (21, 22) des liaisons de positionnement sont munies d'ergots (25) de freinage et/ou d'encliquetage.

12. Support selon l'une ou plusieurs des revendications 1 à 11, **caractérisé en ce que** sa console d' appui (6) ou ses consoles d'appui (6) comporte (ent) une paroi arrière (9) avec un trou longitudinal (10) et un perçage (11).

13. Support selon l'une ou plusieurs des revendications 1 à 12, **caractérisé en ce que** chaque console d'appui (6) est constituée d'une pièce moulée par injection , avec un corps de base (7) en forme de cuvette et une cavité centrale (8).

14. Support selon les revendications 7 et 13, **caractérisé en ce que** la cavité centrale (8) est adaptée au logement (5) de la partie intermédiaire (3), et **en ce qu'**elle peut être fixée par une vis (14) à ce dernier.
